# FASCICULE DE BREVET EUROPEEN

(11) **EP 0 046 434 B1**
(45) Date de publication et mention de la délivrance du brevet: **01.10.1986**
(21) Numéro de dépôt: 81401294.4
(22) Date de dépôt: 12.08.1981
(51) Int. Cl.: D21F 1/02, D21G 9/00, D21F 7/06

(54) **Dispositif de réglage de la lèvre d'une caisse d'arrivée d'une machine à papier**
Vorrichtung zum Steuern des Oberlippenteils eines Stoffauflaufkastens in einer Papiermaschine
Apparatus for controlling the slice opening of a paper making machine head-box

(30) Priorité: 18.08.1980 FR 8018048
(43) Date de publication de la demande: 24.02.1982
(73) Titulaire: CHLEQ FROTE ET CIE, F-75007 Paris (FR)
(72) Inventeur: Brieu, François Marie Paul, F-92210 Saint-Cloud Hauts-de-Seine (FR)
(74) Mandataire: Lepeudry-Gautherat, Thérèse

## Description

La présente invention concerne un dispositif de réglage fin de la position d'une lame de raclage, notamment d'une lèvre de la caisse d'arrivée d'une machine à papier ou à carton. Elle concerne aussi un procédé de réglage d'une propriété du matériau fabriqué en continu sur une machine ayant une lame de raclage, par exemple une machine de fabrication de papier ou de carton, par réglage fin de la position de la lame de raclage.

La description qui suit concerne le réglage fin de la position de la lèvre d'une caisse d'arrivée ou de tête d'une machine à papier ou à carton, mais il faut noter qu'elle a d'autres applications dans des domaines qui nécessitent le réglage d'une lame de raclage.

La caisse d'arrivée d'une machine à papier transforme l'écoulement de la suspension fibreuse, formant la pâte à papier, d'une veine cylindrique en une lame ou couche correspondant à la largeur de formation de la feuille. Cette caisse d'arrivée se présente comme un réservoir de forme variable dont la face antérieure est percée vers le bas d'une fente munie de lèvres entre lesquelles la pâte liquide est projetée sur une table de fabrication. La fonction de la caisse d'arrivée est d'assurer un débit constant et régulier de la suspension fibreuse sur toute la largeur de la machine qui peut atteindre 9 m dans le cas d'installations modernes.

La lame ou couche de suspension fibreuse, contenant aussi des charges minérales, est chassée sous une pression comprise entre environ 0,03 et 2 bars entre les lèvres, dans les machines rapides modernes. La régularité de la vitesse de sortie de la couche de suspension fibreuse et de l'épaisseur conditionne, avec la régularité de la concentration, celle du poids par unité de surface du produit fabriqué. Dans les machines à papier modernes, l'écoulement se fait entre deux lèvres métalliques dont l'une est fixe et l'autre est mobile dans son ensemble afin qu'elle règle l'épaisseur. En outre, la lèvre mobile, habituellement la lèvre supérieure, est déformable suivant sa longueur sous l'action de tiges commandées par des vérins manuels à vis. Une caisse d'arrivée de machine moderne comporte plusieurs dizaines de tels vérins manuels.

La correction de l'épaisseur de la lame de suspension fibreuse au passage de la lèvre en fonction des variations de poids par unité de surface du produit obtenu en fin de machine est peu commode à l'aide de tels vérins manuels dont le réglage est délicat et qui ne donnent de bons résultats que par tâtonnement.

Pour remédier à cet inconvénient, on a construit des caisses d'arrivée dans lesquelles les vérins manuels de réglage sont commandés chacun par un ensemble motoréducteur lui-même commandé en fonction de mesures de masse en continu, par l'intermédiaire d'un ordinateur qui reçoit le résultat des mesures de masse et calcule les corrections à apporter par action sur des éléments de machine et notamment sur la lèvre mobile.

Ces systèmes de commande par motoréducteur ne donnent pas suffisamment satisfaction. En effet, il existe toujours des jeux mécaniques relativement importants et la précision du réglage n'est pas très grande. L'inconvénient le plus important est cependant le coût très élevé de ces mécanismes puisque la caisse d'arrivée d'une machine moderne peut en comporter jusqu'à 60 et plus.

Le brevet des Etats-Unis d'Amérique n° 2 779 253 décrit un dispositif de réglage purement mécanique de la lèvre mobile d'une caisse de tête d'une machine à papier. Selon ce brevet, le réglage est réalisé de façon purement mécanique à l'aide des vérins, et les variations sont détectées à l'aide d'un comparateur mécanique.. Le brevet français n° 1 192 516 décrit un appareil de réglage de l'orifice de passage de la pâte à papier dans une caisse d'arrivée par gonflement et dégonflement de vessies qui délimitent les bords des lèvres. Il s'agit donc d'un dispositif pneumatique ou hydraulique.

Par ailleurs, les brevets des Etats-Unis d'Améri- que n° 2 938 231 et 3 940 221 décrivent des filières d'extrusion de matière plastique dans lesquelles la position d'une partie d'un premier côté de la filière est réglée à l'aide d'un dispositif thermodilatable. En particulier, le brevet précité des Etats-Unis d'Amérique n° 3 940 221 décrit une filière d'extrusion destinée aussi pour des machines à papier comprenant un bloc dont une partie destinée à délimiter l'orifice de sortie est séparée du corps du bloc par une partie amincie afin qu'elle ait une certaine élasticité. Une tige thermodilatable repousse plus ou. moins cette extrémité flexible afin de déterminer avec précision sa position.

Les filières d'extrusion sont des dispositifs différents des lèvres des caisses d'arrivée des machines à papier. En effet, dans une filière d'extrusion, la matière est chassée sous une pression extrêmement élevée. La filière doit former un canal ayant des parois presque parallèles, au moins sur une certaine distance, afin qu'elles guident progressivement la matière qui subit un effet d'alignement lors de son écoulement dirigé dans l'orifice de la filière. Il s'ensuit que le dispositif thermodilatable est sollicité mécaniquement de manière très importante, ce qui limite sa longueur pour éviter des déformations ou des ruptures. Les possibilités de réglage sont donc limitées à une plage d'amplitude insuffisante pour son application à la lèvre d'une caisse d'arrivée d'une machine à papier.

Etant donné qu'il existe actuellement des appareils de mesure de masse en continu et que ces appareils peuvent être reliés à des ordinateurs qui permettent la connaissance et le calcul de corrections qui peuvent être nécessaires, il est très souhaitable que des dispositifs simples et peu coûteux permettent le réglage fin, en continu, de la position de la lèvre mobile d'une caisse d'arrivée de machine à papier, en différents points le long de cette lèvre.

L'invention concerne un tel dispositif ayant un organe de positionnement monté entre le bâti de la machine et la lèvre, et un dispositif de chauffage de l'organe de positionnement afin que la longueur de celui-ci varie et assure le maintien de la lèvre dans la position voulue. Cette dernière est déterminée d'après les résultats de mesure en continu, par exemple de mesure de masse, par un ordinateur qui permet la commande des dispositifs de chauffage de nombreux organes placés le long de la caisse d'arrivée. Le dispositif de positionnement est donc un mécanisme passif ne nécessitant aucun entretien et aucune lubrification, et ayant une fiabilité extrêmement élevée.

Plus précisément, l'invention concerne un dispositif de réglage fin de la position, par rapport à un support fixe appartenant à la structure d'une caisse d'arrivée d'une machine à papier, d'une lame inclinée de raclage d'un fluide sur une surface, formant la lèvre réglable de cette caisse par déplacement de la lame dans une direction prédéterminée, ce dispositif comprenant :
- un organe de positionnement coopérant en un premier point avec le support et en un second point avec la lame de raclage,
- un dispositif de chauffage d'au moins une partie thermodilatable allongée de l'organe de positionnement reliant les deux points de coopération, et un organe de commande du dispositif (38) de chauffage en fonction de la position voulue pour la lame de raclage par rapport au support (10), caractérisé en ce que l'organe de positionnement est composé de deux éléments dont le premier élément seul forme ladite partie thermodilatable, dont une extrémité est attelée au premier point susdit par l'intermédiaire du deuxième élément de l'organe de positionnement, cet élément, de forme allongée aussi, servant d'organe de montage dont l'une des extrémités est fixée audit premier point tandis que son autre extrémité est attelée à l'autre extrémité de la partie thermodilatable, cette extrémité étant située, vue dudit second point, au-delà dudit premier point, ledit organe de montage étant parallèle à ladite partie thermodilatable.

Il est avantageux que le dispositif comporte en outre un dispositif de réglage grossier, par exemple un vérin manuel à vis, destiné à modifier la distance comprise entre les deux points de coopération.

Dans un mode de réalisation de type différentiel un dispositif de chauffage supplémentaire est destiné à chauffer l'organe de montage, entre son emplacement de coopération avec la partie thermodilatable et l'un des points.

Dans ce cas, un dispositif d'isolation thermique est avantageusement placé entre l'organe de montage et la partie thermodilatable.

L'organe de positionnement peut avantageusement comporter en outre un élément de transmission de force destiné à provoquer le déplacement de la lèvre dans ladite direction déterminée alors que la partie thermodilatable s'allonge et se raccourcit dans une autre direction. De plus, cet élément de transmission de force ou un autre élément peut constituer un élément multiplicateur qui provoque un déplacement de la lame de raclage sensiblement égal à un multiple de la distance parcourue par l'extrémité de la partie thermodilatable qui est opposée à celle attelée à l'organe de montage.

Il est avantageux que le dispositif de chauffage de la partie thermodilatable et, le cas échéant, le dispositif de chauffage de l'organe de montage, soient d'au moins un type choisi parmi au moins un élément chauffant par effet Joule, placé en contact thermique avec l'organe de positionnement, un dispositif de chauffage direct par effet Joule de l'organe de positionnement par circulation d'un courant électrique dans celui-ci, un dispositif de chauffage à la flamme, et un dispositif de chauffage par contact avec un fluide caloporteur.

Dans un mode de réalisation avantageux, la partie thermodilatable est souple, et le dispositif comporte en outre un ressort destiné à repousser la lame de raclage en direction sensiblement parallèle à ladite direction déterminée.

L'invention s'applique parfaitement à la mise en oeuvre d'un procédé de réglage de l'épaisseur d'un matériau fabriqué en continu sur une machine, celle-ci étant d'un type qui comporte une lame de raclage mobile par rapport à un support et montée à un premier emplacement sur un organe de positionnement qui est lui-même monté sur un support à un second emplacement, la position de la lame de raclage par rapport au support influant sur ladite épaisseur du matériau fabriqué en continu. On peut en effet par ce procédé :
- mesurer directement ou indirectement ladite épaisseur du matériau et former un signal représentatif de cette mesure ;
- comparer ce signal de mesure à un signal de référence et former un signal de comparaison et
- en fonction du signal de comparaison, régler le chauffage d'au moins la partie thermodilatable de l'organe de positionnement, entre ses deux emplacements de coopération avec la pièce mobile et avec le support.

Le dispositif selon l'invention comportant une partie de montage et une partie thermodilatable, placées d'un même côté de leur point de coopération, on peut avantageusement régler le chauffage soit de la partie thermodilatable, soit de la partie de montage, selon que la lèvre doit être déplacée dans un sens ou dans l'autre.

D'autres caractéristiques et avantages de l'invention ressortiront mieux de la description qui va suivre, faite en référence aux dessins annexés sur lesquels :
la figure 1 est une coupe schématique d'une partie d'une caisse d'arrivée de machine à papier, représentant un dispositif de positionnement de la lèvre mobile de la caisse, selon l'invention ;
la figure 2 est une coupe détaillée agrandie d'une partie du dispositif de la figure 1 ;
la figure 3 est analogue à la figure 1 mais représente une variante de dispositif de positionnement selon l'invention ;
la figure 4 est une coupe schématique partielle analogue à la figure 3, représentant un dispositif de positionnement différentiel selon l'invention ;
la figure 5 est une coupe schématique analogue à la figure 1 représentant une variante de dispositif de positionnement selon l'invention ;
la figure 6 est une vue en plan de l'organe de positionnement de l'appareil de la figure 5 ;
les figures 7 et 8 sont respectivement une élévation frontale et une élévation latérale d'une variante d'organe de positionnement destiné au mode de réalisation de la figure 5 ; et
la figure 9 est un schéma illustrant la mise en oeuvre de l'invention pour le réglage fin d'une lame d'une coucheuse.

Les figures 1 et 2 représentent un exemple de dispositif de positionnement selon l'invention. La figure 1 représente le montage du dispositif de positionnement dans une caisse d'arrivée de type connu et dont une partie seulement est représentée, cette caisse ayant un bâti 10. La lame de suspension fibreuse formée par la caisse passe entre une lèvre fixe 12, sensiblement horizontale, et une lèvre mobile 14. La lame est formée sur le cylindre 16 de tête de la table de fabrication comportant une toile métallique 18 soutenue par un support 20 juste après le cylindre 16. L'extrémité de la lèvre mobile 14 qui est la plus proche de la table de fabrication est fixée à un tube 22 par une articulation 24. Le tube 22 passe dans des orifices 26 et 28 d'organes du bâti 10 de la caisse. L'autre extrémité du tube 22 est fixée à un vérin à vis 30 commandé à la main par un bouton moleté 32. La partie fixe du vérin est montée sur un tube 34 de support fixé au bâti. Ce tube 34 est percé de petits orifices 36 à sa partie supérieure.

Le dispositif de positionnement selon l'invention comprend le tube 22, le vérin à vis 30 et le tube 34.

La figure 2 représente plus en détail la partie supérieure du tube 22. L'intérieur du tube contient un élément électrique chauffant 38 ayant des fils 40 de raccordement qui passent par un orifice 42 de la paroi du tube 22. Un garnissage 44 d'une poudre d'une matière ayant une bonne conductibilité thermique maintient avantageusement l'élément chauffant 38 dans le tube 22. Dans un exemple de réalisation, la longueur de la résistance 38 introduite dans le tube 22 est de 1 m. Le tube 22 est lui-même formé de laiton et, lorsque la résistance dont la puissance est égale à 70 W et qui est alimentée à une tension de 20 V, fonctionne au maximum de sa puissance, le tube atteint une température maximale de 90 °C. Dans ces conditions, la variation de longueur du tube 22 entre ces deux températures extrêmes est de l'ordre de 1,2 mm. Comme l'épaisseur de la lame de suspension fibreuse formée sur la table de fabrication est en général comprise entre 5 et 40 mm, cette plage de réglage est tout à fait satisfaisante pour la correction des variations observées en cours de fabrication, lorsque le réglage grossier a été effectué manuellement sous la commande des vérins à vis 30.

Dans une caisse d'arrivée d'une machine moderne, une soixantaine de dispositifs de positionnement du type représenté sur la figure 1 peuvent être commandés simultanément en fonction des ordres transmis par un ordinateur.

La commande des éléments chauffants des différents dispositifs de positionnement peut être réalisée suivant les nombreuses techniques connues, par exemple par variation de la tension appliquée, par variation de la durée d'application d'une tension fixe, par variation de la fréquence d'impulsions appliquées ou par tout autre procédé ou combinaison de procédés de contrôle bien connus des hommes du métier.

Dans le mode de réalisation de la figure 1, il est évidemment souhaitable que seul le tube 22 s'échauffe et que le tube 34 reste à température ambiante. Comme la chaleur dégagée dans le tube 22 doit être évacuée, les trous 36 formés à la partie supérieure du tube 34 permettent la circulation d'un courant d'air passant par le bâti 10 et remontant dans le tube 34 remplissant uniquement une fonction de support.

Etant donné l'inertie relativement grande du tube 22 lorsqu'il est chauffé, il faut plusieurs minutes pour qu'une perturbation soit effectivement corrigée. Compte tenu des vitesses de mesure de la masse en continu sur les machines à papier, une telle constante de temps est tout à fait satisfaisante. Si elle apparaissait cependant trop grande dans certaines applications, elle pourrait être réduite par utilisation d'un chauffage plus puissant et d'un refroidissement forcé du tube 22. Par exemple, celui-ci peut porter des ailettes qui accroissent son refroidissement. Dans une variante, le tube 22 peut être sous forme d'une double enveloppe dans laquelle circule un liquide de refroidissement, par exemple de l'eau.

Lors de la mise en route d'une machine à papier ayant une caisse d'arrivée munie de dispositifs de positionnement selon l'invention, la lèvre mobile est initialement réglée à l'aide des vérins à vis 30 de manière qu'elle soit parallèle à la lèvre fixe. La machine à papier est alors mise en production. Suivant le résultat de la mesure du poids au mètre carré, effectuée en continu en fin de machine, un profil de feuille est établi. Les dispositifs de positionnement étant initialement froids, les parties de la feuille qui sont trop lourdes peuvent être corrigées par chauffage des dispositifs de positionnement qui correspondent à ces points forts, afin qu'ils se dilatent.

La figure 3 est analogue à la figure 1 et représente une variante de dispositif de positionnement selon l'invention. Dans cette variante, la longueur du dispositif de positionnement est plus faible que celle du dispositif de la figure 1. Sur la figure 3, les références identiques à celles de la figure 1 désignent des éléments analogues. Ainsi, le bâti 10 d'une caisse d'arrivée ayant une lèvre fixe 12 et une lèvre mobile 14, formant une lame de suspension fibreuse sur le cylindre 16 de tête d'une table de fabrication, supporte un dispositif de positionnement qui comporte un tube 46, analogue au tube 22 mais nettement plus court, un vérin à vis 48 qui peut être identique au vérin 30 du mode de réalisation de la figure 1, et un tube de support 50 analogue au tube 34.

Dans le mode de réalisation de la figure 3, les changements de longueur du tube ne sont pas transmis directement à la lame mobile 14 mais par l'intermédiaire d'une bielle 54. Celle-ci est articulée en 52 à l'extrémité du tube 46. Une extrémité de la bielle est articulée en 56 sur le bâti 10 alors que l'autre extrémité est articulée en 58 sur une tige 60 qui est elle-même articulée en 62 sur la lèvre mobile 14. Comme l'indique la figure 3, la distance comprise entre l'articulation 52 du tube thermodilatable 46 et l'articulation 56 sur le bâti 10 est bien inférieure à la distance séparant l'articulation 58 de la tige 60 qui commande le déplacement de la lèvre 14 à l'articulation 56. De cette manière, le déplacement de la tige 46 est amplifié par la bielle 54. Comme la force qui doit être appliquée à la lèvre mobile 14 par un dispositif de positionnement est au maximum de l'ordre de 200 N, la force appliquée par le tube 46 à l'articulation 52 est seulement de l'ordre de 600 N, lorsque le rapport de multiplication est égal à trois. Une telle force peut être facilement appliquée par un tube de faible diamètre et de faible épaisseur de paroi.

L'avantage essentiel du mode de réalisation de la figure 3 par rapport à celui de la figure 1 est une réduction importante de la longueur totale du dispositif de positionnement. Cependant, ce mode de réalisation présente l'inconvénient d'introduire des éléments mobiles qui ne peuvent que réduire la fiabilité des dispositifs, bien qu'il s'agisse de mécanismes très simples et très robustes.

La figure 4 représente une variante du dispositif selon l'invention assurant un positionnement différentiel. Ce réglage différentiel est représenté dans son application au mode de réalisation de la figure 3, mais il faut noter qu'il s'applique aussi de façon générale à tous les autres modes de réalisation.

Plus précisément, comme indiqué sur la figure 4, la tige 76, correspondant à la tige 46 du mode de réalisation de la figure 3, est montée sur le vérin à vis 48 et elle passe par l'orifice 26 du bâti 10. Le tube 50 de support est remplacé par un tube 78 qui a le même rôle que le tube 50 mais qui, en outre, a avantageusement un coefficient de dilatation thermique relativement important. Un élément 80 de chauffage sous forme d'un manchon de chauffage par résistance, entoure le tube 78 de support. Il reçoit l'énergie électrique d'une alimentation non représentée, par des fils non représentés. Selon une caractéristique avantageuse, un manchon d'isolation thermique 82 est maintenu entre la tige 76 et le tube 78 de support.

Le fonctionnement du mode de réalisation de la figure 4 est le suivant. Lorsque la lèvre commandée doit être rapprochée de la table de fabrication, la tige 76 est chauffée de la manière décrite en référence aux figures 1 à 3. Cependant, si la lèvre doit être rapidement écartée de la table de fabrication, l'inertie thermique du tube 76 empêche un retour rapide. Dans ces conditions, l'élément 80 de chauffage est alors alimenté et il échauffe rapidement le tube 78 de support. Celui-ci se dilate et écarte donc rapidement la lèvre de la table de fabrication. Le manchon isolant 82 améliore le découplage thermique des tubes 76 et 78.

Ce mode de réalisation a une sensibilité bien plus grande que ceux des figures 1 à 3 car on sait que l'échauffement peut être bien plus rapide que le refroidissement naturel. Il s'agit donc d'une variante intéressante pouvant être utilisée à la place du refroidissement forcé du tube 76.

La figure 5 représente une variante du dispositif de la figure 1. Les références 10, 14 et 30 représentent les mêmes éléments que sur la figure 1, à savoir le bâti, la lèvre de réglage et le vérin à vis.

Ce mode de réalisation comprend un organe de positionnement 84 de type souple, représenté plus en détail sur la figure 6, placé dans un tube 86 de support, tout à fait analogue au tube 34 ou 50. L'organe 84 de positionnement comporte quatre bandes souples formées d'un alliage métallique convenable, par exemple « Kanthal qui est utilisé pour la formation de résistances électriques et qui possède cependant une bonne résistance mécanique. Les extrémités des bandes 86 sont serrées dans deux supports 88 et 90. Ce dernier a un prolongement 92 destiné à être fixé au vérin 30 alors que le support 88 a une patte 94 percée d'un trou destiné au passage d'une tige filetée dépassant d'un levier 96. Ce dernier est articulé sur des bras 100 fixés au bâti 10 et sur une tige 98 de commande de la lèvre 14. En outre, un ressort 102 est avantageusement disposé entre le bâti et le levier 96 afin qu'il repousse ce levier dans le sens qui provoque l'application d'une force de traction à l'organe 84 de positionnement.

L'avantage de l'organe 84 de positionnement est d'être chauffé directement par effet Joule et d'avoir donc une grande sensibilité à l'échauffement. En outre, comme il est formé par des bandes plates de faible épaisseur et ayant cependant une surface importante, il se refroidit rapidement. Le levier 96 représente un exemple d'élément de transmission de force, mais le montage peut aussi être réalisé comme représenté sur la figure 3, avec déplacement convenable du ressort 102. Le bras 100 peut être disposé à tout emplacement convenable afin qu'il donne le rapport multiplicateur voulu, par exemple égal à 1.

Les figures 7 et 8 représentent une variante d'organe souple de positionnement, analogue à l'organe 84 de la figure 6. Dans cette variante, l'organe 104 comporte un premier support 106 d'extrémité, muni d'une patte 108 analogue à la patte 94 de l'organe 84, et un autre support 110 d'extrémité muni d'un dispositif 112 de montage sur un vérin à vis. Les fils 114 de chauffage par résistance, ayant une bonne résistance mécanique à la traction, passent sur des manchons isolants portés par des vis 116 passant dans le support 106 et sur d'autres manchons isolants portés par des vis 118 et 120 placées sur l'autre support 110. Les fils sont maintenus sur le support 110 de manière qu'ils puissent transmettre des forces de traction entre les deux supports 106 et 110. Cet organe souple 104 de positionnement peut être utilisé à la place de l'organe 84 dans le mode de réalisation de la figure 5, et il possède les mêmes avantages que celui-ci.

. La figure 9 représente un autre exemple d'application de l'invention. Il s'agit d'un schéma très simple d'une coucheuse à lame. Un papier 64 est entraîné sur un cylindre 68 et un rouleau enducteur 66 applique une couche superficielle d'une dispersion aqueuse contenant par exemple essentiellement des particules de kaolin et un adhésif convenable. Une lame 70 est appliquée contre le papier 64 porté par le cylindre 66 et la régularité de la couche formée nécessite l'application d'une certaine force à la lame 70. Les dispositifs de positionnement conviennent parfaitement à cet effet, étant donné leur plage de réglage. On a représenté schématiquement, sur la figure 4, l'extrémité d'un tube 72 d'un dispositif de positionnement qui peut être d'un type analogue à ceux qui sont représentés sur les figures 1 à 4. Une articulation 74 transmet la force appliquée par le tube 72 à la lame 70.

Bien entendu, l'invention n'est pas limitée aux modes de réalisation particuliers décrits. Ainsi, bien qu'on ait considéré une machine à papier de type horizontal, l'invention s'applique aussi bien au réglage de la lèvre mobile dans des machines verticales. En outre, on a décrit le dispositif de réglage fin selon l'invention sous une forme associée à un dispositif de réglage grossier, formé par un vérin à vis 30 ou 48. Il faut noter que l'invention convient aussi aux caisses modernes dont chaque tige est commandée par un groupe motoréducteur. Dans ce cas, le groupe motoréducteur n'assure qu'un réglage grossier et le chauffage des dispositifs de positionnement selon l'invention assure le réglage fin.

Il faut surtout noter que les dispositifs de réglage fin selon l'invention sont très fiables étant donné leur caractère essentiellement passif, ne nécessitent pas d'entretien, ne nécessitent pas de lubrification, et sont particulièrement peu coûteux. La technologie nécessaire à la mise en oeuvre de l'invention est en outre connue des hommes du métier depuis plusieurs dizaines d'années.

## Revendications

1. Dispositif de réglage fin de la position par rapport à une partie fixe (10) de support d'une caisse d'arrivée d'une machine à papier, d'une lame de raclage (14) d'un fluide sur une surface constituant lèvre de réglage de l'épaisseur de la couche de suspension fibreuse destinée à former un papier, par déplacement de ladite lame dans une direction déterminée, comprenant :
un organe de positionnement (22, 34) coopérant en un premier point avec le support (10) et en un second point (24) avec la lame de raclage (14),
un dispositif (38) de chauffage d'au moins une partie (22, 46, 76, 84, 104, 114) thermodilatable allongée de l'organe de positionnement reliant les deux points de coopération, et un organe de commande du dispositif (38) de chauffage en fonction de la position voulue pour la lame de raclage par rapport au support (10), caractérisé en ce que l'organe de positionnement est composé de deux éléments dont le premier élément seul forme ladite partie thermodilatable (22, 46, 76, 84, 104, 114), dont une extrémité est attelée au premier point susdit par l'intermédiaire du deuxième élément de l'organe de positionnement, cet élément, de forme allongée aussi, servant d'organe de montage (34, 50, 78, 86) dont l'une des extrémités est fixée audit premier point tandis que son autre extrémité est attelée à l'autre extrémité de la partie thermodilatable (22, 46, 76, 84, 104, 114), cette extrémité étant située, vue dudit second point, (24, 62), au-delà dudit premier point, ledit organe de montage (34, 50, 78, 86) étant parallèle à ladite partie thermodilatable (22, 46, 76, 104, 114).

2. Dispositif selon la revendication 1, caractérisé en ce que l'attelage de la partie thermodilatable avec l'organe de montage est réalisé par un dispositif (30) de réglage grossier, par exemple un vérin manuel à vis, destiné à modifier la distance comprise entre les deux points de coopération.

3. Dispositif selon la revendication 1, caractérisé en ce que l'organe de montage (34, 78) est tubulaire.

4. Dispositif selon la revendication 1, caractérisé en ce que l'organe de montage (34) est refroidi, notamment par convection ou circulation d'un fluide de refroidissement.

5. Dispositif selon la revendication 3, caractérisé en ce que l'organe de montage (78) susdit comporte un dispositif (80) de chauffage.

6. Dispositif selon la revendication 5, caractérisé en ce qu'il comprend en outre un dispositif (82) d'isolation thermique placé entre l'organe de montage (78) et la partie thermodilatable (76).

7. Dispositif selon l'une quelconque des revendications 1 à 6, caractérisé en ce que l'organe de positionnement comporte en outre un élément de transmission de force destiné à provoquer le déplacement de la lame de raclage dans ladite direction déterminée alors que la partie thermodilatable s'allonge et se raccourcit dans une autre direction.

8. Dispositif selon l'une quelconque des revendications 1 à 6, caractérisé en ce qu'il comporte en outre un élément multiplicateur (54) qui provoque un déplacement de la lame de raclage (14) sensiblement égal à un multiple de la distance parcourue par l'extrémité de la partie thermodilatable (46) qui est opposée à celle attelée à l'organe de montage (50).

9. Dispositif selon l'une quelconque des revendications précédentes, caractérisé en ce que le dispositif (38) de chauffage de la partie thermodilatable et, le cas échéant, le dispositif (80) de chauffage de l'organe de montage sont compris dans le groupe qui comprend au moins un élément chauffant par effet Joule, placé en contact thermique avec l'organe de positionnement, un dispositif de chauffage direct par effet Joule de l'organe de positionnement par circulation d'un courant électrique dans celui-ci, un dispositif de chauffage à la flamme et un dispositif de chauffage par contact avec un fluide caloporteur.

10. Dispositif selon l'une quelconque des revendications précédentes, caractérisé en ce qu'il comprend en outre un dispositif élastique (102) destiné à repousser la lame de raclage (14) en direction sensiblement parallèle à ladite direction déterminée.

## Claims

1. Apparatus for the fine control of the position, relative to a fixed supporting part (10) of a head box of a paper-making machine, of a blade (14) for scraping a fluid from a surface, which blade forms the lip for controlling the thickness of the fibrous suspension layer that will form paper, by displacing the said blade in a predetermined direction, which apparatus comprises :
a positioning means (22, 34) that cooperates at a first point with the support (10) and at a second point (24) with the doctor blade (14),
a device (38) for heating at least one elongate thermodilatable portion (22, 46, 76, 84, 104, 114) of the positioning means, which portion connects the two points of cooperation, and a member for controlling the heating device (38) as a function of the desired position of the doctor blade relative to the support (10), characterised in that the positioning means comprises two elements of which only the first element forms the said thermodilatable portion (22, 46, 76, 84, 104, 114), one end of which is connected to the first point mentioned above via the second element of the positioning means, this element, which is also elongate, serving as a mounting means (34, 50, 78, 86), one end of which is fixed to the said first point while its other end is connected to the other end of the thermodilatable portion (22, 46, 76, 84, 104, 114), this end being located, when viewed from the second point (24, 62), beyond the said first point, and the said mounting means (34, 50, 78, 86) being parallel to the said thermodilatable portion (22, 46, 76, 84, 104, 114), this end being located, when viewed from the second point (24, 62), beyond the said first point, and the said mounting means (34, 50, 78, 86) being parallel to the said thermodilatable portion (22, 46, 76, 84, 104, 114).

2. Apparatus according to claim 1, characterised in that the thermodilatable portion is connected to the mounting means by means of a coarse-control device (30), for example a manual lifting screw, for altering the distance between the two points of cooperation.

3. Apparatus according to claim 1, characterised in that the mounting means (34, 78) is tubular.

4. Apparatus according to claim 1, characterised in that the mounting means (34) is cooled, especially by convection or circulation of a cooling fluid.

5. Apparatus according to claim 3, characterised in that the above-mentioned mounting means (78) comprises a heating device (80).

6. Apparatus according to claim 5, characterised in that it also comprises a heat insulation device (82) that is located between the mounting means (78) and the thermodilatable portion (76).

7. Apparatus according to any one of claims 1 to 6, characterised in that the positioning means also comprises a power transmission element for causing the displacement of the doctor blade in the said predetermined direction, while the thermodilatable portion expands and contracts in another direction.

8. Apparatus according to any one of claims 1 to 6, characterised in that it also comprises a multiplying element (54) that causes a displacement of the doctor blade (14) that is substantially equal to a multiple of the distance covered by the end of the thermodilatable portion (46) that is opposite the end connected to the mounting means (50).

9. Apparatus according to any one of the preceding claims, characterised in that the device (38) for heating the thermodilatable portion and, if appropriate, the device (80) for heating the mounting means are included in the group that comprises at least a Joule-effect heating element that is in thermal contact with the positioning means, a device for heating the positioning means directly, by the Joule effect, by passing an electric current through that means, a flame heating device and a device for heating by contact with a heat-exchanging liquid.

10. Apparatus according to any one of the preceding claims, characterised in that it also comprises a resilient device (102) for pushing back the doctor blade (14) in a direction substantially parallel to the said predetermined direction.

## Patentansprüche

1. Vorrichtung zur Feineinstellung der gegenüber einem feststehenden Abschnitt eines Trägers (10) eines Auflaufkastens einer Papiermaschine eingenommenen Position einer zum Streichen eines Fluids auf einer Oberfläche dienenden, eine Lippe zur Steuerung der Dicke einer Schicht einer faserigen Suspension zur Bildung eines Papiers darstellenden Platte (14) durch deren Verstellung in eine bestimmte Richtung, mit einem an einer ersten Stelle mit dem Träger (10) und an einer zweiten Stelle (24) mit der Streichplatte (14) zusammenwirkenden :
Einstellorgan (22, 34), einer Heizvorrichtung (38) an wenigstens einem wärmedehnbaren, dünnen Abschnitt (22.46,76,84.104.114) des die beiden Stellen verbindenden Einstellorgans und einem Organ zur Steuerung der Heizvorrichtung in Abhängigkeit von der gewünschten Position der Streichplatte gegenüber dem Träger (10), dadurch gekennzeichnet,
daß das Einstellorgang aus zwei Teilen besteht, deren erstes allein den genannten wärmedehnbaren Abschnitt (22, 46, 76, 84, 104, 114) darstellt, dessen eines Ende mit der genannten ersten Stelle über das zweite Teil des Einstellorgans verbunden ist, wobei dieses ebenfalls dünne Teil als Befestigungsorgan (34, 50, 78, 86) dient, dessen eines Ende an der genannten ersten Stelle befestigt ist, während sein anderes Ende mit dem anderen Ende des wärmedehnbaren Abschnittes (22, 46, 76, 84, 104, 114) gekoppelt ist, das von der genannten zweiten Stelle (24, 62) aus gesehen jenseits der genannten ersten Stelle liegt, wobei das genannte Befestigungsorgan (34, 50, 78, 86) zum genannten wärmedehnbaren Abschnitt (22, 46, 76, 104, 114) parallel ist.

2. Vorrichtung nach Anspruch 1, dadurch gekennzeichnet, daß die Verbindung des wärmedehnbaren Abschnittes mit dem Befestigungsorgan durch eine Vorrichtung (30) zur Grobregelung, beispielsweise eine handbetätigbare Schraubenwinde gebildet ist, die der Änderung des Abstandes zwischen den beiden Stellen des Zusammenwirkens dient.

3. Vorrichtung nach Anspruch 1, dadurch gekennzeichnet, daß das Befestigungsorgan (34, 78) rohrförmig ausgebildet ist.

4. Vorrichtung nach Anspruch 1, dadurch gekennzeichnet, daß das Befestigungsorgan (34) insbesondere durch Konvektion oder Zirkulation einer Kühlflüssigkeit gekühlt ist.

5. Vorrichtung nach Anspruch 3, dadurch gekennzeichnet, daß das genannte Befestigungsorgan (78) eine Heizvorrichtung (80) aufweist.

6. Vorrichtung nach Anspruch 5, dadurch gekennzeichnet, daß sie außerdem eine Wärmeisolierung (82) aufweist, die zwischen Befestigungsorgan (78) und wärmedehnbarem Abschnitt (76) angeordnet ist.

7. Vorrichtung nach einem der Ansprüche 1 bis 6, dadurch gekennzeichnet, daß das Einstellorgan außerdem ein Teil zur Übertragung der die Verstellung der Streichplatte in die genannte vorherbestimmte Richtung erzeugenden Kraft aufweist, wenn sich der wärmedehnbare Abschnitt in eine andere Richtung verlängert und verkürzt.

8. Vorrichtung nach einem der Ansprüche 1 bis 6, dadurch gekennzeichnet, daß sie außerdem ein Multiplikationsglied (54) aufweist, das eine Verstellung der Streichplatte (14) bewirkt, die im wesentlichen gleich einem Vielfachen des von dem Ende des wärmedehnbaren Abschnittes (46) durchlaufenden Weges ist, das dem mit dem Befestigungsorgan (50) gekoppelten gegenüberliegt.

9. Vorrichtung nach einem der vorhergehenden Ansprüche, dadurch gekennzeichnet, daß die Heizvorrichtung (38) des wärmedehnbaren Abschnittes und gegebenenfalls die Heizvorrichtung (80) des Befestigungsorgans zu der Gruppe gehören, die wenigstens ein durch Joule-Effekt heizendes Element enhält, das in thermischem Kontakt mit dem Einstellorgan angeordnet ist, eine direkt durch Joule-Effekt des Einstellorgans mittels eines darin fließenden elektrischen Stromes wirksame Heizvorrichtung, eine durch Flamme wirksame Heizvorrichtung und eine durch Kontakt mit einer wärmeführenden Flüssigkeit wirksame Heizvorrichtung.

10. Vorrichtung nach einem der vorhergehenden Ansprüche, dadurch gekennzeichnet, daß sie außerdem ein elastisches Glied (102) aufweist, das die Streichplatte (14) in eine im wesentlichen zur genannten vorherbestimmten Richtung parallelen Richtung zurückdrängt.
